# EUROPÄISCHE PATENTSCHRIFT

(11) **EP 0 012 279 B1**
(45) Veröffentlichungstag und Bekanntmachung des Hinweises auf die Patenterteilung: **07.07.1982**
(21) Anmeldenummer: 79104773.1
(22) Anmeldetag: 29.11.1979
(51) Int. Cl.: H01H 13/52, H05K 3/34, B41J 5/12

(54) **Tastenschalter, insbesondere für Tastaturen in Schreibmaschinen und ähnlichen Einrichtungen**
Push-button switch, particularly for keyboards of typewriters and similar devices
Commutateur à bouton-poussoir, en particulier pour claviers de machines à écrire et dispositifs similaires

(30) Priorität: 14.12.1978 DE 2854096; 15.05.1979 DE 7914017 U
(43) Veröffentlichungstag der Anmeldung: 25.06.1980
(73) Patentinhaber: SIEMENS AKTIENGESELLSCHAFT, 80333 München (DE)
(72) Erfinder: Stahl, Horst, D-8190 Weidach (DE); Wachs, Walter, D-8033 Krailling (DE)

## Beschreibung

Gegenstand der Erfindung ist ein Tastenschalter, insbesondere für Tastaturen in Schreibmaschinen und ähnlichen Einrichtungen, beispielsweise Fernschreibmaschinen und Datenstationen, mit einem Tastenstössel, der bei der Tastenbetätigung gegen die Federkraft einer zwischen dem Tastengehäuse und einer Auflagefläche des Tastenstössels angebrachten schraubenförmigen Feder aus der Ruhestellung in die Arbeitsstellung bewegbar ist, wobei die Feder das bewegliche Kontaktstück bildet, das bei der Kontaktgabe mit einem ortsfesten Gegenkontakt in Verbindung gebracht wird, und dessen Tastenstössel von der Kontaktgabe noch weiter bewegbar ist.

Es ist bereits ein Drucktastenschalter mit einem in einem Schaltkörper angebrachten Druckknopf bekannt, der zwischen einer Ruhestellung und einer Arbeitsstellung betätigbar angeordnet ist, sowie mit einer Druckfeder, durch welche der Druckknopf von der Arbeitsstellung in die Ruhestellung zurückgestellt wird (DE-A1- Nr. 2657783). Bei diesem bekannten Drucktastenschalter ist die Druckfeder mit einem langgestreckten Fortsatz versehen, der bei der Betätigung mit einem Gegenkontaktstück zur Zusammenwirkung gebracht wird. Der bekannte Drucktastenschalter hat den Nachteil, dass bei der Kontaktgabe der langgestreckte Fortsatz starr auf den Gegenkontakt auftrifft, wodurch Kontaktprellungen entstehen können. Der Gegenkontakt muss daher federnd ausgebildet sein. Der Drucktastenschalter ist in der Höhe durch den langgestreckten Forstsatz begrenzt, so dass keine besonders niedrige Taste realisierbar ist. Es ist eine grössere Anzahl von Bauteilen erforderlich, so dass der Aufbau und der Zusammenbau schwierig ist.

Aufgabe der Erfindung ist es, einen Tastenschalter aufzuzeigen und bereitzustellen, der für die Bedienungsperson ergonomisch besonders günstig ist, aus wenigen Einzelteilen besteht und mit geringem Fertigungsaufwand herstellbar ist. Die Lösung der Aufgabe besteht darin, dass die schraubenförmige Feder zwei Federgabschnitte aufweist, von denen der erste Federabschnitt in sich bekannter Weise als Druckfeder für die Rückführung des Tastenstössels aus der Arbeitsstellung in die Ruhestellung ausgebildet ist und der zweite Federabschnitt auf der vom ersten Federabschnitt abgewandten Seite der Auflagefläche des Tastenstössels mit einer bestimmten Vorspannung aufliegt, und dass der Gegenkontakt im Bewegungsbereich des über die Auflagefläche des Tastenstössels weitergeführten schraubenförmigen zweiten Federabschnittes der Feder angeordnet ist.

Der neue Tastenschalter ist in seinen räumlichen Abmessungen besonders klein, wobei insbesondere die Tastenhöhe klein ist. Die geringe Höhe der Taste ist aus ergonomischen Gründen besonders wichtig, weil dadurch bei der Tastenbetätigung eine die Bedienungsperson geringer belastende Körperhaltung erreicht wird. Dies macht sich besonders stark bemerkbar, wenn von der Bedienungsperson Eingabetastaturen, die auf unterschiedlich hohen Bedienungsflächen angebracht sind, betätigt werden.'Die neue Taste ermöglicht eine Reduzierung der Höhe auf über die Hälfte der bisher im praktischen Betrieb benutzten Tasten. Trotz der geringen Höhe ist der Tastenschalter funktionssicher und kostengünstig herstellbar. Der Tastenschalter besteht aus wenigen Einzelteilen, die auf einfache Weise zusammengefügt werden. Die Herstellung und der Zusammenbau in einem Fertigungsautomaten ist möglich. Die mechanische Kontaktgabe ist besonders sicher und es besteht ein geringer Übergangswiderstand zwischen den geschlossenen Kontaktelementen. Durch die Verwendung der schraubenförmigen Rückführfeder, wird ein gleichmässiges Druckverhalten bei der Betätigung der Taste erzielt.

Eine vorteilhafte Ausgestaltung der neuen Drucktaste besteht darin, dass die beiden Federabschnitte der schraubenförmigen Feder unterschiedliche Windungsdurchmesser aufweisen. Dies hat den Vorteil, dass die Federkennlinien für die beiden Federabschnitte unterschiedlich gewählt werden können.

Eine weitere vorteilhafte Ausgestaltung der neuen Drucktaste besteht darin, dass der erste Federabschnitteinen kleineren und der zweite Federnabschnitt der Feder einen grösseren Windungsdurchmesser aufweist. Dies hat den Vorteil, dass durch den Federabschnitt mit dem grösseren Durchmesser ein besonders weiches Ansprechen des Kontaktes erreicht wird, obwohl bei der Kontaktgabe der erforderliche Mindestkontaktdruck gegeben ist. Der Federabschnitt mit dem grösseren Durchmesser ist auch zur Dämpfung des Rückschlages für den Tastenstössel bei der Rückkehr aus der Arbeitsstellung in die Ruhestellung verwendbar.

Um bei der Verlötung der Taste mittels eines Lötbades die Taste selbst vor Einwirkungen durch das Lötbad zu schützen, ist bei einer weiteren vorteilhaften Ausführungsform der Erfindung um die zu schützende Stelle an der Taste ein Schutzkragen angeordnet, der in Richtung zum Lötbad offen ist und über die zu schützende Stelle hinausragt.

Einzelheiten der Erfindung werden anhand von in den Figuren dargestellten vorteilhaften Ausführungsbeispielen erläutert.

Es zeigt:
Fig. 1 einer Prinzipdarstellung den grundsätzlichen Aufbau und die Wirkungsweise des neuen Tastenschalters anhand eines vorteilhaften Ausführungsbeispiels,
Fig. 2 und Fig. 3 ein vorteilhaftes Ausführungsbeispiel des neuen Tastenschalters, und
Fig. 4 ein Ausführungsbeispiel des Tastenschalters mit einem Schutzkragen gegen Einwirkungen des Lötbades bei der Herstellung.

Anhand der Fig. 1 wird das neue Tastenprinzip erläutert. Der neue Tastenschalter besteht aus einem Tastenstössel 1, der in einem Tastengehäuse 6 in einer Führung 7 bei der Betätigung der Taste bewegbar ist. Im oberen Bereich des Tastenstössels 1 ist ein Bund 2 fest angebracht, der in der Ruhestellung der Taste die Bewegung des Tastenstössels 1 nach oben begrenzt. Gleichzeitig wird die Auflagefläche 2a des Bundes 2 zum Abstützen einer Feder 4 zur Rückstellung verwendet. Die schraubenförmige Feder 4 besteht aus zwei Federabschnitten 4a und 4b, die unterschiedliche Windungsdurchmesser aufweisen. Der erste Federabschnitt 4a mit dem kleineren Windungsdurchmesser wird als Druckfeder verwendet, während der zweite Federabschnitt 4b mit dem grösseren Windungsdurchmesser zur Kontaktgabe verwendet wird. Der zweite Federabschnitt 4b, der aus mindestens einer Windung besteht, liegt mit einer Vorspannung an einer Mitnehmernase 5 auf, die fest mit dem Bund 2 des Tastenstössels verbunden ist. Die Vorspannnung wird so gewählt, dass der erforderliche Kontaktdruck bei der Kontaktgabe auftritt. Mit Hilfe des Windungsdurchmessers kann die Charakteristik der Feder eingestellt werden. Durch den gegenüber dem Federabschnitt 4a gewählten grösseren Windungsdurchmesser wird eine weiche Federwirkung erreicht, so dass für die Bedienungsperson kein harter Druckpunkt bei der Kontaktgabe entsteht. Die Feder 4 wird als bewegliches Kontaktelement verwendet, wobei das Ende als Kontaktanschluss 9 ausgebildet ist. Der Gegenkontakt 3 mit seinem Kontaktanschluss 8 ist im Tastengehäuse 6 ortsfest als starres Kontaktelement im Bewegungsbereich des zweiten Federabschnittes 4b angeordnet. Der Gegenkontakt 3 ist vorteilhaft als einfaches Blechplättchen ausgeführt. Das Tastengehäuse 6 und der Tastenstössel 1 mit dem fest angebrachten Bund 2 und der Auflagefläche 2a sowie der Mitnehmernase 5 sind auf einfache Weise als Kunststoffteile herstellbar.

Die bei der Kontaktgabe des Tastenschalters aufeinanderliegenden Kontaktflächen des Gegenkontaktes 3 und des Windungsteiles 10 des zweiten Federabschnittes 4b, werden zur besseren Kontaktgabe mit einer die Leitfähigkeit erhöhenden Schicht, beispielsweise Gold oder Palladium überzogen.

In dem in Fig. 1 gezeichneten Zustand befindet sich der Tastenschalter in der Ruhestellung, d.h. vor der Betätigung der Taste. Bei der Tastenbetätigung wird der Tastenstössel 1 mittels des angebrachten Tastenknopfes durch einen Fingerdruck der Bedienungsperson in die Pfeilrichtung A bewegt. Der Tastenstössel gleitet in der Führung 7 im Tastengehäuse 6 entlang. Dabei wird der Federabschnitt 4a zusammengedrückt. Mit dem Tastenstössel 1 bewegt sich der Bund 2 mit der fest angebrachten Mitnehmernase 5 in Richtung zum Gegenkontakt 3. Die Mitnehmernase 5 wird an. der Kontaktfläche des Gegenkontaktes vorbeibewegt und der Windungsteil 10 des Federabschnittes 4b kommt mit der Kontaktfläche des Gegenkontaktes 3 in Berührung. In diesem Zeitpunkt ist der Kontakt geschlossen und es besteht über den Kontaktanschluss 9, die Federabschnitte 4a und 4b, den Gegenkontakt 3 und den Kontaktanschluss 8 eine elektrisch leitende Verbindung. Aufgrund der Vorspannung des Federabschnittes 4b, liegt der Windungsteil 10 bei der Kontaktgabe mit dem erforderlichen Kontaktdruck auf dem Gegenkontakt auf. Dadurch wird prellfrei der Kontakt des Tastenschalters geschlossen. Der Tastenstössel 1 wird noch weiter bewegt, so dass die Mitnehmernase 5 unterhalb der Kontaktfläche des Gegenkontaktes 3 zu liegen kommt. Dadurch liegt der Windungsteil 10 frei auf der Kontaktfläche des Gegenkontaktes 3 auf. Dadurch werden Störungen bei der Bedienung durch ungleichmässiges Drücken, ein Nachlassen des Fingerdruckes oder ein Zittern beim Betätigen der Taste vermieden. Der Tastenstössel hat dann seine Endstellung, die Arbeitsstellung erreicht, wobei die Bewegung entweder durch die Bodenfläche der Führung 7 oder durch den nicht mehr weiter zusammendrückbaren Federabschnitt 4a begrenzt wird.

Beim Loslassen des Tastenknopfes durch die Bedienungsperson, kehrt der Tastenstössel 1 aus der Arbeitsstellung in die Ruhestellung zurück. Der zusammengedrückte Federabschnitt 4a, der einerseits durch das Tastengehäuse 6 und andererseits durch die Auflagefläche 2a am Bund 2 begrenzt wird, drückt den Tastenstössel über den Bund 2 in die Pfeilrichtung R. Die Kontaktgabe wird sicher unterbrochen, wenn die Mitnehmernase 5 an der Kontaktfläche des Gegenkontaktes 3 sich vorbeibewegt. Der Federabschnitt 4b liegt dann wieder mit der festgelegten Vorspannung an der Mitnehmernase 5 auf. Die Rückkehrbewegung des Tastenstössels wird entweder durch den Federweg des Federabschnittes 4a oder durch das Gehäuse, an dem der Bund 2 anstösst, begrenzt. Der Aufprall des Tastenstössels 1 am Gehäusedekkel bei der Rückkehrbewegung wird vorteilhaft durch den Federabschnitt 4b gedämpft.

Während in Fig. 1 der Aufbau und die Wirkungsweise des Tastenschalters für einen Arbeitskontakt dargestellt ist, zeigen die Fig. 2 und 3 ein vorteilhaftes Ausführungsbeispiel eines Tastenschalters als Umschaltkontakt, der zwischen einem Ruhekontakt und einem Arbeitskontakt umschaltbar ist.

Die Fig. 2 zeigt eine Seitenansicht des Tastenschalters im Schnitt. Die Fig. 3 zeigt die Anordnung nach Fig. 2 im Schnitt in der Ansicht von oben.

Die Drucktaste besteht aus einem Tastenknopf 11, der am Tastenstössei 1 befestigt ist. Der Tastenstössei 1 wird im Tastengehäuse 6 bewegt. Die für die Schaltfunktion des Umschaltkontaktes erforderlichen Bauteile sind im Tastengehäuse 6 enthalten, das durch einen Tastendecke( 14 abgeschlossen ist. Der Tastendeckel 14 wird beim Aufsetzen auf das Tastengehäuse 6 über die am Gehäuse angebrachten Rastnasen 14a und 14b durch Einrasten formschlüssig verbunden. Das Tastengehäuse 6 ist in einer Ausnehmung einer Trägerplatte 13 über Rastfedern 19 und 20 eingerastet, die die Montage- und Eintastkräfte aufnimmt. An der Unterseite des Tastengehäuse 6 ist eine Leiterplatte 12 angeordnet, an der die Kontaktanschlüsse 8 und 9 verlötet sind. Die durch das Tastengehäuse 6 und den Tastendeckel 14 gebildete Kammer schützt die Kontakte und die damit in Verbindung stehenden beweglichen Teile vor Fremdeinwirkungen wie Staub oder Dämpfen, die beispielsweise beim automatischen Lötvorgang der Leiterplatten entstehen.

Der Tastenstössel 1 wird bei der Betätigung in der Führung 7 im Gehäuse und einer Führung 15 im Tastendeckel 14 geführt. Am Tastenstössel 1 ist fest ein Bund 2 angebracht. An der Auflagefläche 2a an der Unterseite des Bundes 2, ist der erste Federabschnitt 4a abgestützt. Der zweite Federabschnitt 4b der schraubenförmigen Feder 4 weist einen grösseren Durchmesser als der Federabschnitt 4a auf und ist über die Auflagefläche 2a hinaus weitergeführt. Das andere Ende des ersten Federabschnittes 4a stützt sich an der Bodenfläche des Tastengehäuses 6 ab. Am Bund 2 sind die Mitnehmernasen 5 und 17 angebracht. Im Tastengehäuse 6 sind ortsfest die Gegenkontakte 3 und 16 angeordnet, deren Kontaktanschlüsse mit der Leiterplatte 12 verbunden sind.

Im Ruhezustand ist der Ruhekontakt geschlossen, so dass über den Kontaktanschluss 9 und die Federabschnitte 4a und 4b, eine elektrisch leitende Verbindung mit dem Gegenkontakt 16 und dessen nicht dargestellten Kontaktanschluss an der Leiterplatte 12 besteht. In diesem Zustand liegt die oberste Windung 18 des zweiten Federabschnittes 4b mit dem erforderlichen Kontaktdruck an der Kontaktfläche des Gegenkontaktes 16 auf. Dazu ist es erforderlich, dass die Kontaktfläche des Gegenkontaktes 16 unterhalb der Unterseite der Mitnehmernase 17 zu liegen kommt, und die Federspannung so gewählt ist, dass die oberste Windung mit dem für eine einwandfreie Kontaktgabe erforderlichen Kontaktdruck an der Kontaktfläche aufliegt. Im Ruhezustand des Tastenschalters liegt die unterste Windung 10 des zweiten Federabschnittes 4b an der Oberseite der Mitnehmernase 5 unter Vorspannung auf. Die Vorspannung ist so gewählt, dass sie dem erforderlichen Kontaktdruck bei der Kontaktgabe im Arbeitszustand entspricht.

Bei der Betätigung der Taste in der Pfeilrichtung A, wird der Tastenstössel 1 nach unten bewegt, und dadurch der erste Federabschnitt 4a zusammengedrückt. Bei der Abwärtsbewegung des Tastenstössels, wird der zweite Federabschnitt 4b mitbewegt. Dabei hebt die Mitnehmernase 17 die oberste Windung 18 des zweiten Federabschnittes 4b von der Kontaktfläche des Gegenkontaktes 16 ab. Die oberste Windung 18 liegt ab diesem Zeitpunkt mit einer dem Kontaktdruck bei der Kontaktgabe entsprechenden Vorspannung an der Unterseite der Mitnehmernase 17 an.

Beim Erreichen der Arbeitsstellung kommt die unterste Windung 10 des zweiten Federabschnittes 4b auf der Kontaktfläche des Gegenkontaktes 3 zu liegen. Der Kontaktdruck, mit dem die unterste Windung auf der Kontaktfläche aufliegt, entspricht dabei der Vorspannung, mit der die unterste Windung 10 auf der Mitnehmernase 5 aufgelegen hat. Damit dies erreicht wird, ist es jedoch erforderlich, dass die Oberseite der Mitnehmernase 5 in der Arbeitsstellung der Drucktaste unterhalb der Kontaktfläche des Gegenkontaktes 3 zu liegen kommt. In der Arbeitsstellung ergibt sich zwischen den Kontaktanschlüssen 8 und 9 über den ersten Federabschnitt 4a, die unterste Windung 10deszweiten Federabschnittes4b und den Gegenkontakt 3 eine elektrisch leitende Verbindung.

Beim Loslassen des Tastenknopfes 11, kehrt die Drucktaste durch die Federkraft des ersten Federabschnittes 4a in die Ruhestellung zurück. Bei der Bewegung des Tastenstössels in Pfeilrichtung R hebt die Mitnehmernase 5 die unterste Windung 10 des Federabschnittes 4b von der Kontaktfläche des Gegenkontaktes 3 ab. Die unterste Windung 10 des Federabschnittes 4b liegt dann mit einer dem Kontaktdruck bei der Kontaktgabe entsprechenden Vorspannung auf der Mitnehmernase 5 auf. Beim Erreichen der Ruhestellung kommt die oberste Windung 18 des zweiten Federabschnittes 4b mit dem erforderlichen Kontaktdruck, der der Vorspannung an der Mitnehmernase 17 entspricht, auf die Kontaktfläche des Gegenkontaktes 16 zu liegen. Dies wird dadurch erreicht, dass die Unterseite der Mitnehmernase 17 oberhalb der Kontaktfläche des Gegenkontaktes 16 zu liegen kommt. Die Bewegung nach oben wird durch die Oberseite des Bundes 2, die am Tastendeckel 14 anstösst, begrenzt. Im Ruhezustand besteht die leitende Verbindung über den Gegenkontakt 16, die Federabschnitte 4b, 4a und den Kontaktanschluss 9.

Die Fig. 4 zeigt ein Schnittbild des Tastenschalters mit einem Schutzkragen gegen Einwirkungen des Lötbades.

Um die Führung 7 des Stössels ist am Tastengehäuse 6 aus Kunststoff ein zum Lötbad offener Schutzkragen 19 angeformt. Mit Hilfe dieser als Schutzkragen 19 ausgebildeten Schutzeinrichtung, wird verhindert, dass die Führung 7 beim Eintauchen der Taste mit der Leiterplatte 12 in ein Schlepp- oder Tauchlötbad unter der Hitzeeinwirkung des Lots verformt wird, und damit die Führungsfunktion beeinträchtigt wird.

Beim Eintauchen der Taste mit der Leiterplatte 12 in das Lötbad, wird in dem Hohlraum zwischen der Führung 7 und dem Schutzkragen 19 ein Luftpolster gebildet, das das Eindringen des Lots in den durch den Schutzkragen 19 gebildeten Hohlraum verhindert und als Wärmeisolator wirkt, der Hitzeschäden an der Führung 7 verhindert. Um zu verhindern, dass das Lot bis zur Führung 7 vordringt, ist es dabei notwendig, dass der Schutzkragen 19 über die Führung 7 hinausragt. Beim Löten in einem Tauchlötbad muss der Schutzkragen 19 nur geringfügig über die zu schützende Stelle, nämlich die Führung 7 hinausragen. Beim Löten in einem Schleppiötbad, beispielsweise einem Schwallötbad, ist es dagegen erforderlich, dass der Schutzkragen 19 so weit über die Führung 7 hinausragt, dass die Ausbildung eines Luftpolsters sichergestellt ist. Ein Verziehen oder eine Beschädigung des Schutzkragens 19 sind ohne Bedeutung, da er auf die Funktion der Taste keinen Einfluss hat. Es ist auch denkbar, den Schutzkragen 19 nach dem Lötvorgang zu entfernen. Zum Erleichtern des Entfernens kann der Schutzkragen 19 beispielsweise lösbar mit der Taste verbunden sein.

Der Schutzkragen 19 ist im einfachsten Fall ringförmig um die zu schützende Stelle, nämlich die Führung 7 angeordnet. Es ist auch denkbar, dass er die Form von anderen geometrischen Figuren aufweist. Zweckmässigerweise wird er aus demselben Material gebildet, wie die Unterseite des Tastenschalters.

## Patentansprüche

1. Tastenschalter, insbesondere für Tastaturen in Schreibmaschinen und ähnlichen Einrichtungen, beispielsweise Fernschreibmaschinen und Datenstationen, mit einem Tastenstössel (1), der bei der Tastenbetätigung gegen die Federkraft einer zwischen dem Tastengehäuse (6) und einer Auflagefläche (2a) des Tastenstössels (1) angebrachten schraubenförmigen Feder (4) aus der Ruhestellung in die Arbeitsstellung bewegbar ist, wobei die Feder (4) das bewegliche Kontaktstück bildet, das bei der Kontaktgabe mit einem ortsfesten Gegenkontakt (3) in Verbindung gebracht wird, und dessen Tastenstössel (1) nach der Kontaktgabe noch weiter bewegbar ist, dadurch gekennzeichnet, dass die schraubenförmige Feder (4) zwei Federabschnitte (4a, 4b) aufweist, von denen der erste Federabschnitt (4a) in an sich bekannter Weise als Druckfeder für die Rückführung des Tastenstössels (1) aus der Arbeitsstellung in die Ruhestellung ausgebildet ist und der zweite Federabschnitt (4b) auf der vom ersten Federabschnitt (4a) abgewandten Seite der Auflagefläche (2a) des Tastenstössels (1) mit einer bestimmten Vorspannung aufliegt, und dass der Gegenkontakt (3) im Bewegungsbereich des über die Auflagefläche (2a) des Tastenstössels (1) weitergeführₜen schraubenförmigen zweiten Federabschnittes (4b) der Feder (4) angeordnet ist.

2. Tastenschalter nach Anspruch 1, dadurch gekennzeichnet, dass die beiden Federabschnitte (4a, 4b) der schraubenförmigen Feder (4) unterschiedliche Windungsdurchmesser aufweisen.

3. Tastenschalter nach Anspruch 2, dadurch gekennzeichnet, dass der erste Federabschnitt (4a) einen kleineren und der zweite Federabschnitt (4b) einen grösseren Windungsdurchmesser aufweist.

4. Tastenschalter nach Anspruch 1, dadurch gekennzeichnet, dass der zweite Federabschnitt (4a) aus mindestens einer Windung besteht.

5. Tastenschalter nach Anspruch 1, dadurch gekennzeichnet, dass die unterste Windung (10) des zweiten Federabschnittes (4b) auf einer am Tastenstössel (1) fest angebrachten Mitnehmernase (5) unter Vorspannung aufliegt.

6. Tastenschalter nach Anspruch 5, dadurch gekennzeichnet, dass die Mitnehmernase (5) bei der Kontaktgabe den zweiten Federabschnitt (4b) freigibt.

7. Tastenschalter nach Anspruch 5, dadurch gekennzeichnet, dass am Tastenstössel (1) eine erste und eine zweite Mitnehmernase (5, 17) angebracht sind, zwischen denen der zweite Federabschnitt (4b) angeordnet ist, dass im Ruhezustand die unterste Windung (10) des zweiten Federabschnittes (4b) an der ersten Mitnehmernase

(5) unter Vorspannung aufliegt, dasss die oberste - Windung (18) des zweiten Federabschnittes (4b) an einem ersten Gegenkontakt (16) aufliegt und dass in der Arbeitsstellung die oberste Windung (18) des zweiten Federabschnittes (4b) unter Vorspannung an der zweiten Mitnehmernase (17) aufliegt und die unterste Windung (10) des zweiten Federabschnittes (4b) unter Vorspannung am zweiten Gegenkontakt (3) aufliegt.

8. Tastenschalter nach Anspruch 1, dadurch gekennzeichnet, dass die Kontaktfläche des zweiten Federabschnittes (4b) und die Kontaktfläche des Gegenkontaktes (3) mit einer die Leitfähigkeit der Kontaktstellen erhöhenden Schicht überzogen sind.

9. Tastenschalter nach Anspruch 6, dadurch gekennzeichnet, dass der Tastenstössel (1) nach der Kontaktgabe noch einen Nachlauf aufweist.

10. Tastenschalter nach Anspruch 1, dadurch gekennzeichnet, dass das von der Auflagefläche (2a) abgewendete Ende des zweiten Federabschnittes (4b) den Anstoss des Tastenstössels bei der Rückkehrbewegung aus der Arbeitsstellung in die Ruhestellung an einem Tastendeckel - (14) dämpft.

11. Tastenschalter nach Anspruch 1, dadurch gekennzeichnet, dass die Vorspannung dem erforlichen Kontaktdruck bei der Kontaktgabe entspricht.

12. Tastenschalter nach Anspruch 1, dadurch gekennzeichnet, dass die beiden Federabschnitte (4a, 4b), der Gegenkontakt (3)der die Auflagefläche (2a) aufweisende Teil des Tastenstössels (1) in einer allseitig geschlossenen Kammer (6, 14) angeordnet sind.

13. Tastenschalter nach Anspruch 12, dadurch gekennzeichnet, dass die Kammer durch einen einrastbaren Tastendeckel (14) abgeschlossen ist.

14. Tastenschalter nach einem der Ansprüche 1 bis 13, mit einer Schutzeinrichtung um den durch eine Leiterplatte (12) durchragenden Teil der Führrung (7) des Tastenstössels (1) vor Einwirkungen durch ein Lötbad zu schützen, dadurch gekennzeichnet, dass um die zu schützende Stelle am Tastenschatter ein Schutzkragen (19) angeordnet ist, der in Richtung zum Lötbad offen ist und über die zu schützende Stelle hinausragt.

15. Tastenschalter nach Anspruch 14, dadurch gekennzeichnet, dass der Schutzkragen (19) ringförmig um die zu schützende Stelle angeordnet ist.

16. Tastenschalter nach Anspruch 14 oder 15, dadurch gekennzeichnet, dass der Schutzkragen (19) aus Kunststoff besteht und an das Gehäuse (6) des Tastenschalters angeformt ist.

## Claims

1. A key switch, in particular for the keyboards of typewriters and similar devices, for example, teleprinters and data stations, having a key tappet (1) which on operation of the key can be moved from the rest position into the operating position against the spring force of a helical spring (4) which is fixed between the key housing (6) and a contact surface (2a) on the key tappet (1), wherein the spring (4) forms the moving contact piece which is brought into contact with a stationary counter-contact (3) during contacting, and the key tappet (1) of which can be further moved after contacting, characterised in that the helical spring (4) has two spring sections (4a, 4b) the first (4a) of which is designed in known manner as a compression spring for the return movement of the key tappet (1 ) from the operating position to the rest position, and the second (4b) of which rests against the side of the contact surface (2a) of the key tappet (1) which faces away from the first spring section (4a), with a given initial tension, and that the counter-contact (3) is arranged in the range of travel of the second spiral spring section (4b) of the spring (4) which is extended above the contact surface (2a) of the key tappet (1).

2. A key switch as claimed in Claim 1, characterised in that the two spring sections (4a, 4b) of the helical spring (4) have different winding diameters.

3. A key switch as claimed in Claim 2, characterised in that the first spring section (4a) has a smaller winding diameter and the second spring section (4b) has a larger winding diameter.

4. A key switch as claimed in Claim 1, characterised in that the second spring section (4a) has at least one turn.

5. A key switch as claimed in Claim 1, characterised in that the lowermost turn (10) of the second spring section (4b) rests under initial tension against a supporting projection (5) which is fixed to the key tappet (1).

6. A key switch as claimed in Claim 5, characterised in that the supporting projection (5) releases the second spring section (4b) during contacting.

7. A key switch as claimed in Claim 5, characterised in that the key tappet (1) is provided with first and second supporting projections (5, 17) between which the second spring section (4b) is arranged, that in the rest state, the lowermost turn (10) of the second spring section (4b) rests against the first supporting projection (5) under initial tension, that the uppermost turn (18) of the second spring section (4b) rests against a first counter-contact (16) under initial tension, and that, in the operating position, the uppermost turn (18) of the second spring section (4b) rests against the second supporting projection (17) under initial tension and the lowermost turn (10) of the second spring section (4b) rests on the second counter-contact (3) under initial tension.

8. A key switch as claimed in Claim 1, characterised in that the contact surface of the spring section (4b) and the contact surface of the counter-contact (3) are coated with a layer which increases the conductivity of the contact areas.

9. A key switch as claimed in Claim 6, characterised in that the key tappet (1) slows down after contacting.

10. A key switch as claimed in Claim 1, characterised in that the end of the second spring section (4b) which faces away from the contact surface (2a) damps the impact of the key tappet on a key cover (14) during the return movement from the operating position to the rest position.

11. A key switch as claimed in Claim 1, characterised in that the initial tension corresponds to the required contact pressure during contacting.

12. A key switch as claimed in Claim 1, characterised in that the two spring sections (4a, 4b), the counter-contact (3) and the part of the key tappet (1) which carries the contact surface (2a) are arranged in a chamber (6,14) which is closed on all sides.

13. A key switch as claimed in Claim 12, characterised in that the chamber is closed by a snap-on key cover (14).

14. A key switch as claimed in one of Claims 1 to 13, having protection means for protecting the part of the guide (7) of the key tappet (1), which projects through a printed circuit board (12), against the effect of a soldering bath, characterised in that around the place to be protected on the key switch, there is arranged a protective collar (19) which is open towards the soldering bath and projects beyond the place to be protected.

15. A key switch as claimed in Claim 14, characterised in that the protective collar (19) is arranged in the form of a ring around the place to be protected.

16. A key switch as claimed in Claim 14 or Claim 15, characterised in that the protective collar (19) consists of synthetic resin and is moulded onto the housing (6) of the key switch.

## Revendications

1. Interrupteur de touche, plus particulièrement pour claviers de machine à écrire et autres dispositifs semblables - par exemple de téléscripteurs et terminaux de téléinformatique - comportant une tige de touche (1) qui est susceptible d'être déplacée lors de l'actionnement de la touche de la position de repos dans la position de travail, à l'encontre de la force d'un ressort hélicoïdal (4) monté entre le boîtier de touche (6) et une surface d'appui (2a) de la tige de touche, le ressort (4) constituant la pièce de contact mobile qui est amenée en liaison avec un contact antagoniste fixe, lors de l'établissement du contact, et dont la tige de contact (1) peut continuer à se déplacer après l'établissement du contact, caractérisé par le fait que le ressort hélicoïdal (4) comporte deux sections de ressorts (4a, 4b) dont la première (4a) est réalisée, de manière connue, sous la forme d'un ressort de pression pour ramener la tige de touche (1 ) de la position de travail dans la position de repos, et dont la seconde (4b) repose, avec une tension préalable déterminée, sur le côté de la surface de repos (2a) de la tige de touche (1 ), qui est éloignée de la première section de ressort (4a), et caractérisé par le fait que le contact antagoniste (3) est disposé dans la zone de déplacement de la seconde section de ressort hélicoïdale (4b) du ressort (4) qui s'étend au-delà. de la surface d'appui (2a) de la tige de touche.

2. Interrupteur de touche selon la revendication 1, caractérisé par le fait que les deux sections de ressort (4a, 4b) du ressort hélicoïdal (4) ont des spires de diamètres différents.

3. Interrupteur de touche selon la revendication 2, caractérisé par le fait que la première section de ressort (4a) présente un diamètre de spire plus petit et la seconde section de ressort (4b) un diamètre de spire plus grand.

4. Interrupteur de touche selon la revendication 1, caractérisé par le fait que la seconde section de ressort (4a) est constituée par au moins une spire.

5. Interrupteur de touche selon la revendication 1, caractérisé par le fait que la spire la plus basse (10) de la seconde section de ressort (4b) repose, avec une tension préalable, sur le bec d'entraînement qui est fixé sur la tige de touche (1).

6. Interrupteur de touche selon la revendication 5, caractérisé par le fait que le bec d'entraînement (5) libère la seconde section de ressort (4b) lors de l'établissement du contact.

7. Interrupteur de touche selon la revendication 5, caractérisé par le fait qu'il est prévu sur la tige de touche (1) un premier et un second becs d'entraînement (5, 17) entre lesquels est disposée la seconde section de ressort (4b), par le fait qu'à l'état de repos la spire la plus basse (10) de la seconde section de ressort (4b) repose avec tension préalable sur le premier bec d'entraînement (5), par le fait que la spire supérieure (18) de la seconde section de ressort (4b) repose avec tension préalable sur un premier contact antagoniste (16) et par le fait que dans la position de travail la spire supérieure (18) de la seconde section de ressort (4b) repose avec tension préalable sur le second bec d'entraînement (17) alors que la spire la plus basse (10) de la seconde section de ressort (4b) repose avec tension préalable sur le second contact antagoniste (3).

8. Interrupteur de touche selon la revendication 1, caractérisé par le fait que la surface de contact de la seconde section de ressort (4b) et la surface de contact du contact antagoniste (3) sont revêtues d'une couche qui augmente la conductibilité des zones de contact.

9. Interrupteur de touche selon la revendication 6, caractérisé par le fait que la tige de touche (1) présente une course supplémentaire après l'établissement du contact.

10. Interrupteur de touche selon la revendication 1, caractérisé par le fait que l'extrémité de la seconde section de ressort (4b), qui est éloignée de la surface d'appui (2a), amortit le choc de la tige de touche contre un couvercle de touche (14) lors du déplacement de retour de la position de travail dans la position de repos.

11. Interrupteur de touche selon la revendication 1, caractérisé par le fait que la tension préalable correspond à la pression de contact à l'établissement du contact.

12. Interrupteur de touche selon la revendication 1, caractérisé par le fait que tes deux sections de ressort (4a, 4b), le contact antagoniste (3) et la partie de la tige de touche qui comporte la surface d'appui (2a) sont disposés dans une chambre (6, 14) fermée de toutes parts.

13. Interrupteur de touche selon la revendication 12, caractérisé par le fait que la chambre est fermée par un couvercle de touche (14) susceptible d'être enctiqueté:

14. Interrupteur de touche selon l'une des revendications 1 à 13, du type comportant un dispositif de protection pour protéger contre l'action d'un bain de soudure la partie du guidage (7) de la tige de touche (1) qui passe par une plaque de circuit imprimé (12), caractérisé par le fait qu'autour de l'emplacement à protéger de l'interrupteur de touche est prévue une collerette de protection (19) qui est ouverte en direction du bain de soudure et qui s'étend au-delà de l'emplacement à protéger.

15. Interrupteur de touche selon la revendication 14, caractérisé par le fait que la collerette de protection (19) est disposée annulairementautour de l'emplacement à protéger.

16. Interrupteur de touche selon la revendication 14 ou 15, caractérisé par le fait que la collerette de protection (19) est en matière plastique et qu'elle est conformée sur le boîtier (6) de l'interrupteur de touche (1 ).
